# EUROPÄISCHE PATENTSCHRIFT

(11) **EP 0 580 957 B1**
(45) Veröffentlichungstag und Bekanntmachung des Hinweises auf die Patenterteilung: **15.05.1996**
(21) Anmeldenummer: 93105643.6
(22) Anmeldetag: 06.04.1993
(51) Int. Cl.: F02M 35/04, B60K 13/02

(54) **Luftfilter**
Air filter
Filtre à air

(30) Priorität: 28.07.1992 DE 9210095 U
(43) Veröffentlichungstag der Anmeldung: 02.02.1994
(73) Patentinhaber: FILTERWERK MANN & HUMMEL GMBH, D-71631 Ludwigsburg (DE)
(72) Erfinder: Andress, Heinz, W-7141 Erdmannhausen (DE)
(74) Vertreter: Voth, Gerhard, Dipl.-Ing.

(56) Entgegenhaltungen:
- DE-C- 838 519
- DE-U- 8 521 231
- DE-U- 9 210 095
- FR-A- 1 154 932
- FR-A- 1 356 744
- GB-A- 1 013 558
- US-A- 4 300 928

## Beschreibung

Die Erfindung betrifft ein Luftfilter nach dem Oberbegriff des Anspruchs 1. Aus dem DE-GM 19 60 531 ist ein solches Luftfilter für Brennkraftmaschinen, Kompressoren und sonstige luftansaugende Maschinen bekannt. Das Filtergehäuse dieses Luftfilters ist an einen Reinluftaustrittskanal und gegebenenfalls auch an einen Rohlufteintrittskanal flexibel angeschlossen, wobei das Filtergehäuse zwei im Abstand voneinander fest angeordnete gabelförmige Federklammern trägt. Diese Federklammern können in Gummiteile einrasten, die am Motorgehäuse oder an anderen Fahrzeugteilen angeordnet sind und damit das Luftfiltergehäuse fixieren.

Ein Nachteil dieser Vorrichtung ist darin zu sehen, daß diese Verbindungsmethode keine ausreichende Sicherheit bei Verbrennungsmotoren in Fahrzeugen bietet. Gerade in Landfahrzeugen ist mit größeren Erschütterungen oder Stößen zu rechnen, die eventuell dazu führen können, daß die Federklammern aus den Gummiteilen herausspringen. Dabei würde das Luftfilter allenfalls noch durch die Verbindungsleitungen gehalten.

Es ist weiterhin aus dem DE-GM 18 07 288 ein Ansaugluftfilter bekannt der mit einem Geräuschdämpfer kobiniert ist. Das Filtergehäuse ist mit einer Halterung versehen, die ausschließlich aus elastischen Formteilen bestehen. In der Filtergehäusewand sind Aussparungen vorgesehen, ebenso in Halterungsstützen. In diese Aussparungen werden die elastischen Formteile eingeklinkt. Auch bei dieser Anordnung ist ein Nachteil darin zu sehen, daß besonders starke Erschütterungen oder Stöße das Filtergehäuse aus seiner Verankerung herausreißen und Schäden am Motor verursacht werden können.

Der Erfindung liegt die Aufgabe zugrunde, ein Luftfilter zu schaffen, welches elastisch und zuverlässig an einem Befestigungsflansch verbunden und einfach gestaltet ist.

Diese Aufgabe wird ausgehend von dem Oberbegriff des Hauptanspruchs durch dessen kennzeichnenden Merkmale gelöst.

Ein wesentlicher Vorteil der Erfindung ist darin zu sehen, daß als elastisches Befestigungselement ein Schwingmetallelement angewendet wird, das jedoch nicht mit einer Rastverbindung das Luftfiltergehäuse aufnimmt sondern mittels einer Verschraubung eine zuverlässige Verbindung zwischen Luftfilter und Befestigungsflansch herstellt. Das elastische Zwischenrohr kann eine strömungstechnisch günstige Form aufweisen und wird von der Trage- bzw. Stützfunktion vollständig entkoppelt.

Die Erfindung schafft somit ein kompaktes Verbindungsmodul, welches als Baueinheit vormoniert werden kann und damit eine einfache Endmontage sowie auch einen einfachen Austausch ermöglicht.

Durch die Lage, Geometrie und Härte der Schwingelemente läßt sich das Dämpfungsverhalten des gesamten Ansaugsystems beeinflussen bzw. abstimmen.

Gemäß der Erfindung Weist dieses Verbindungsmodul einen Befestigungsflansch auf. Dieser ist unmittelbar mit dem Ansaugtrakt verbunden oder kann an einer Aufnahme des Ansaugtraktes angeschraubt werden.

In einer weiteren Ausgestaltung der Erfindung besteht das elastische Zwischenrohr aus einem Elastomer und ist an dem Befestigungsflansch und/oder dem Luftfiltergehäuse eingeknüpft. Diese Art der Verbindung kann bei dem elastischen Zwischenrohr problemlos angewendet werden, da die eigentliche Befestigung des Luftfilters über die Schwingmetallelemente erfolgt und damit nicht die Gefahr besteht, daß sich bei starken Stößen oder Erschütterungen diese Befestigung löst.

Eine weitere Ausgestaltung der Erfindung sieht vor, das elastische Zwischenrohr mit einem Einlauftrichter zu versehen bzw. an dem elastischen Zwischenrohr einen Einlauftrichter als zusätzliches Teil anzuordnen. Dieses zusätzliche Teil kann ein Aluminiumblech oder auch ein Kunststoff-Formteil sein. Dieses verbessert in vorteilhafter Weise die Strömungseigenschaften des Luftfilters.

Das elastische Zwischenrohr ist gemäß einer weiteren Ausgestaltung der Erfindung zwischen den beiden Verbindungsstellen Luftfiltergehäuse und Befestigungsflansch in radialer Richtung konvex ausgebildet. Diese Gestaltung hat den Vorteil, daß eine Abstandsdifferenz zwischen den beiden Teilen ausgeglichen werden kann. Außerdem wird somit die Widerstandsfähigkeit des elastischen Zwischenrohrs gegen sehr starke Unterdrücke in Ansaugtrakt der Verbrennungskraftmaschine sowie gegen starke Pulsationen verbessert.

Diese und weitere Merkmale von bevorzugten Weiterbildungen der Erfindung gehen außer aus den Ansprüchen auch aus der Beschreibung und den Zeichnungen hervor.

Die Erfindung wird nachfolgend anhand eines Ausführungsbeispiels näher erläutert. Es zeigt
Fig. 1 ein Luftfilter in Schnittdarstellung
Fig. 2 die Gestaltung eines Verbindungsmoduls
Fig. 3 eine alternative Gestaltung des Verbindungsmoduls

Das Luftfilter gemäß Fig. 1 besteht aus einem Gehäuseunterteil 10, einem Deckel 11 sowie einem, zwischen Gehäuseunterteil und Deckel 11 eingespannten Luftfiltereinsatz 12. Dieser beispielsweise aus einem zick-zackförmig gefalteten Filterpapier und weist an seinen Stirnseiten angeschäumte Endscheiben 13, 14 auf. An dem Gehäuseunterteil 10 ist ein Rohlufteinlaß 15 angeordnet. Der Deckel ist an dem Gehäuseunterteil mit Spannverschlüssen 16 befestigt. An dem Gehäuseunterteil 10 befinden sich konzentrisch zu einem Reinluftauslaß 17 angeordnet Schwingmetallelemente 18, 19. Zweckmäßigerweise sind drei Elemente in einem Winkel von 120° zueinander angeordnet. Diese Schwingmetallelemente 18, 19 sind einerseits mittels Schraubverbindungen 20, 21 an dem Gehäuseunterteil und andererseits mittels Schraubverbindungen 22, 23 an einem Befestigungsflansch 24 fixiert.

Zwischen der öffnung des Gehäuseunterteils 10 an dem Reinluftauslaß 17 und dem Befestigungsflansch 24 ist ein elastisches Zwischenrohr 25 eingeknüpft. Dieses Zwischenrohr greift an seinem oberen Ende über die öffnung des Gehäuseunterteils und umschließt diese öffnung. An dem unteren Ende ist das Zwischenrohr 25 an dem Befestigungsflansch 24 fixiert. Die Art der Befestigung ist dabei unerheblich. Das Zwischenrohr kann beispielsweise in Aussparungen des Befestigungsflansches eingeknüpft sein. In der Figur ist dieses Zwischenrohr 25 als Elastomerteil an den Befestigungsflansch 24 einvulkanisiert.

An dem oberen Ende ist das Zwischenrohr 25 mit einer Blechschürze 26 versehen. Diese dient einerseits zur Sicherung des Zwischenrohrs, andererseits verbessert sie das Strömungsverhalten der Ansaugluft in diesem Bereich. Der Befestigungsflansch 24 wird unmittelbar an einem Einspritzsystem 27 angeschraubt.

Aus der Figur ist ersichtlich, daß das Gehäuseunterteil 10 mit dem schwingungsdämpfenden System der Schwingmetallelemente und dem elastischen Zwischenrohr eine kompakte Baueinheit bildet, die als Verbindungsmodul zwischen Luftfilter und Ansaugtrakt ausgestaltet ist.

Eine alternative Ausführungsart des Verbindungsmoduls zeigt Fig. 2, dort ist das Zwischenrohr 25 und das Schwingmetallelement 19 als eine Einheit ausgeführt. In das Schwingmetallelement 19 ist der Befestigungsflansch 24 einvulkanisiert. Das Schwingmetallelement 19 enthält ferner eine Bohrung 28, in welcher eine Stahlplatte eingesetzt ist. Der Anschluß des Verbindungsmoduls an das Gehäuseunterteil des Luftfilters erfolgt über eine Nietverbindung in der Bohrung 28.

Eine weitere Variante des Verbindungsmoduls zeigt Fig. 3. Auch hier ist das Zwischenrohr 25 und das Schwingmetallelement 19 eine Einheit. An dem Schwingmetallelement 19 ist ein Gewindebolzen 30 anvulkanisiert. An diesem Gewindebolzen 30 wird das Gehäuseunterteil 10 des Luftfilters angeschraubt.

Sowohl in Fig. 2 als auch in Fig. 3 ist der anvulkanisierte Befestigungsflansch 24 mit einer Befestigungsbohrung 31 zum Befestigen des gesamten Luftfilters an dem Einspritzsystem 27, welches in Fig. 1 dargestellt ist, vorgesehen.

### Bezugszeichenliste

- 10: Gehäuseunterteil
- 11: Deckel
- 12: Luftfiltereinsatz
- 13: Endscheibe
- 14: Endscheibe
- 15: Rohlufteinlaß
- 16: Spannverschluß
- 17: Reinluftauslaß
- 18: Schwingmetallelement
- 19: Schwingmetellelement

- 20: Schraubverbindung
- 21: Schraubverbindung
- 22: Schraubverbindung
- 23: Schraubverbindung
- 24: Befestigungsflansch
- 25: Zwischenrohr
- 26: Blechring
- 27: Einspritzsystem
- 28: Bohrung
- 29: Stahlplatte

- 30: Gewindebolzen
- 31: Befestigungsbohrung

## Patentansprüche

1. Luftfilter für Brennkraftmaschinen mit einem Filtergehäuse, einem in dem Filtergehäuse angeordneten Luftfiltereinsatz (12), einem Befestigungselement in Form mindestens eines Schwingmetallelements (18, 19) zum Befestigen des Luftfilters an der Brennkraftmaschine und einer elastischen Verbindung zwischen dem Luftfilter (12) und einem Ansaugtrakt, dadurch gekennzeichnet, daß als elastische Verbindung ein elastisches Zwischenrohr (25) vorgesehen ist, das mit dem Schwingmetallelement (18, 19) auf einem Befestigungsflansch (24) fixiert ist und so ein Verbindungsmodul zwischen Luftfilter (10, 11, 12) und Ansaugtrakt bildet.

2. Luftfilter nach Anspruch 1, dadurch gekennzeichnet, daß der Befestigungsflansch (24) starr mit dem Ansaugtrakt verbunden ist.

3. Luftfilter nach Anspruch 2, dadurch gekennzeichnet, daß das elastische Zwischenrohr (25) aus einem Elastomer besteht und an dem Befestigungsflansch (24) und/oder an dem Luftfiltergehäuse (10) eingeknüpft oder anvulkanisiert ist.

4. Luftfilter nach einem der vorherigen Ansprüche, dadurch gekennzeichnet, daß das elastische Zwischenrohr (25) im Bereich des Luftfiltergehäuses (10) mit einem umgebördelten Blechring (26) versehen ist.

5. Luftfilter nach Anspruch 4, dadurch gekennzeichnet, daß der Blechring als Einlauftrichter gestaltet ist.

6. Luftfilter nach einem der vorherigen Ansprüche, dadurch gekennzeichnet, daß das Verbindungsmodul als kompakte, unabhängige Baueinheit gestaltet ist.

7. Luftfilter nach einem der vorherigen Ansprüche, dadurch gekennzeichnet, daß das elastische Zwischenrohr (25) im mittleren Bereich in radialer Richtung konvex ausgebildet ist.

## Claims

1. Air filter for internal combustion engines, having a filter housing, an air filter insert (12) disposed in the filter housing, a fastening element in the form of at least one vibration-damping metal element (18, 19) for securing the air filter on the internal combustion engine, and a resilient connection between the air filter (12) and an intake section, characterised in that a resilient intermediate tube (25) is provided as the resilient connection, which is secured on a fastening collar (24) by means of the vibration-damping metal element (18, 19) and thus forms a connection means between the air filter (10, 11, 12) and the intake section.

2. Air filter according to claim 1, characterised in that the fastening collar (24) is rigidly connected to the intake section.

3. Air filter according to claim 2, characterised in that the resilient intermediate tube (25) is formed from an elastomeric material and is joined to or vulcanised on the fastening collar (24) and/or the air filter housing (10).

4. Air filter according to one of the preceding claims, characterised in that the resilient intermediate tube (25) is provided with a flanged sheet metal ring (26) in the region of the air filter housing (10).

5. Air filter according to claim 4, characterised in that the sheet metal ring is configured as an inlet opening.

6. Air filter according to one of the preceding claims, characterised in that the connection means is configured as a compact, independent constructional unit.

7. Air filter according to one of the preceding claims, characterised in that the resilient intermediate tube (25) is configured in its central region to be convex in the radial direction.

## Revendications

1. Filtre à air pour moteurs à combustion interne, comprenant un boîtier de filtre, une garniture de filtre (12) placée dans le boîtier, un élément de fixation sous la forme d'au moins un élément métallique oscillant (18, 19) pour fixer le filtre à air au moteur à combustion interne, ainsi qu'une liaison élastique entre le filtre à air (12) et une tubulure d'aspiration, caractérisé en ce que la liaison élastique est un tube intermédiaire élastique (25) fixé avec l'élément métallique oscillant (18, 19) sur une bride de fixation (24) formant un module de liaison entre le filtre à air (10, 11, 12) et la tubulure d'aspiration.

2. Filtre à air selon la revendication 1, caractérisé en ce que la bride de fixation (24) est reliée rigidement à la tubulure d'aspiration.

3. Filtre à air selon la revendication 2, caractérisé en ce que le tube intermédiaire élastique (25) est en élastomère et est combiné ou vulcanisé sur la bride de fixation (24) et/ou sur le boîtier de filtre à air (10).

4. Filtre à air selon l'une des revendications précédentes, caractérisé en ce que le tube intermédiaire élastique (25) est muni au niveau du boîtier de filtre à air (10) d'un anneau en tôle (26) rabattu.

5. Filtre à air selon la revendication 4, caractérisé en ce que l'anneau en tôle est en forme de trémie d'entrée.

6. Filtre à air selon l'une des revendications précédentes, caractérisé en ce que le module de liaison est en forme d'ensemble compact indépendant.

7. Filtre à air selon l'une des revendications précédentes, caractérisé en ce que le tube intermédiaire élastique (25) est de forme convexe dans sa zone médiane, selon la direction radiale.
